# EUROPÄISCHE PATENTANMELDUNG

(11) **EP 2 491 830 A1**
(43) Veröffentlichungstag der Anmeldung: **29.08.2012**
(21) Anmeldenummer: 11405220.2
(22) Anmeldetag: 26.02.2011
(51) Int. Cl.: A47F 5/08

(54) **Vorrichtung zur Präsentation von Artikeln**

(71) Anmelder: Visplay International AG, 4132 Muttenz (CH)
(72) Erfinder: Walter, Herbert, 79379 Müllheim (DE)
(74) Vertreter: Ullrich, Gerhard

(57) **Zusammenfassung**

Die zur Präsentation von Artikeln konzipierte Vorrichtung umfasst einen an einer Tragstruktur (**9**) zu befestigendem Halter (**1**), an dem ein Steckteil (**70**) eines Primärträgers (**7**) einhängbar ist, wobei der Primärträger (**7**) mit seinem Steckteil (**70**) und dem Lastenteil (**79**) aus Metall und als Formgussteil hergestellt ist. Der Primärträger (**7**) ist einstückig und im Aluminium-Druckgussverfahren hergestellt. Der Halter (**1**) weist einen Innenraum (**20**) auf, welcher von aussen durch eine Mündung (**60**) zugänglich ist. Die Vorrichtung umfasst ferner einen Primärträger (**7**), der mit seinem Steckteil (**70**) durch die Mündung (**60**) in den Innenraum (**20**) einführbar ist. Im Innenraum (**20**) ist ein von einer Feder (**17**) gestützter Deckel (**18**) zum selbsttätigen Verschliessen der Mündung (60) im Zustand des unbestückten Halters (**1**) angeordnet. Der Deckel (**18**) wird vom durch die Mündung (**60**) eingeführten, an den Deckel (**18**) anstossenden Steckteil (**70**) in den Innenraum (**20**) bewegt, um so eine eingeschobene arretierte Endstellung des Steckteils (**70**) im Halter (**1**) zu erlauben. Zur Erzielung der arretierten Endstellung des Steckteils (**70**) im Halter (**1**) sind in seinem Innenraum (**20**) Arretiermittel (**21-23**) vorgesehen, die mit am Steckteil (**70**) vorhandenen Arretiermitteln (**71-73**) in Eingriff kommen. Der Innenraum (**20**) hat Führungsbahnen (**3-5**), in denen sich Lagerelemente (**183-185**) des Deckels (**18**) bei seiner Verschiebung bewegen. Die Führungsbahnen (**3-5**) verlaufen ungerade, und somit kommt der Deckel (**18**) bei eingeschobener arretierter Endstellung des Steckteils (**70**) in eine Kipplage.

## Beschreibung

### Anwendungsgebiet der Erfindung

Die Erfindung betrifft eine Vorrichtung zur Präsentation von Artikeln und umfasst einen Halter, der zum Einsetzen in eine Tragstruktur bestimmt ist, sowie einen mit seinem Endstück in den Halter einsteckbaren Primärträger. Typische Tragstrukturen sind Paneele, Rückwände und Stützen. Derartige Vorrichtungen werden vorrangig in Shops und auf Ausstellungen zur Präsentation von Waren verwendet. Die dargebotenen Artikel - z.B. Bekleidungssachen, Accessoires, Brillen und Warenpackungen - lassen sich unmittelbar an den Primärträger anhängen. Alternativ sind ein oder mehrere Primärträger zur Stützung von verschieden konfigurierten Sekundärträgern, wie z.B. Tablaren, Boxen, Körben und Querträgern, nutzbar, die ihrerseits die darzubietenden Artikel aufnehmen.

### Stand der Technik

Höher belastbare Primärträger werden zumeist aus Stahl gefertigt, womit ein entsprechend hoher Herstellungsaufwand bei deutlich limitierten Formgebungsmöglichkeiten und noch vertretbaren Kosten verbunden ist.

Aus dem italienischen Patent IT 1 378 919 ist eine Präsentationsvorrichtung mit einem hülsenförmigen Halter und einem in die Mündung des Halters mit seinem Steckteil einsteckbaren Primärträger bekannt. Ein innerlich des Halters angeordneter Deckel wird von einer Feder in die Mündung gedrückt, um diese bei unbelegtem Halter zu verschliessen. Mit dem axialen Einführen des Steckteils eines Primärträgers wird der Deckel gegen die Federwirkung tiefer in den Halter eingeschoben. Zueinander komplementäre Rastorgane am Steckteil sowie innerlich des Halters bewirken im Zustand des in den Halter bis in die Endstellung eingeführten Primärträgers, dass dieser in einer stabilen arretierten Position verharrt. Das Rastorgan am Steckteil ist ein hervorstehender elastisch gelagerter Zapfen, während das Komplementärorgan im Innern des Halters ein Hinterschnitt ist, in den der Zapfen in der Endstellung gleitet. Beim Herausziehen des Primärträgers aus dem Träger wird der Zapfen eingedrückt, so dass die arretierte Eingriffsposition aufgehoben ist.

Unter dem Handelsnamen "Borkia quadra sportello BS01"" bietet die Pavanello Srl, I-31042 San Biagio di Callalta / Italien, auf deren Homepage wwwpavanello.eu eine ähnliche Präsentationsvorrichtung mit einem hülsenförmigen Halter und einem in die Mündung des Halters mit seinem Steckteil einsteckbaren Primärträger an. Der wiederum innerlich des Halters federgelagerte Deckel zum Verschliessen der Haltermündung im unbelegten Zustand ist in einer Horizontalachse angelenkt und wird beim Einfahren des Steckteils eines Primärträgers von zuvor senkrechter Stellung in eine nach innen umgeklappte Stellung gedrückt. Am freien Ende hat das Steckteil eine aufwärts und eine abwärts ragende Nocke, wobei in der eingeschobenen Endstellung die aufwärts ragende Nocke einen Hinterschnitt im Halter eingreift und die abwärts ragende Nocke die Oberkante des Deckels übergreift. Damit befindet sich der Primärträger in einer stabilen arretierten Position. Zum Herausziehen des Primärträgers aus dem Halter hebt man den Primärträger an seinem in den Raum ragenden stangenförmigen Lastenteil schräg an, so dass der Deckel zunächst weiter niedergedrückt und beide Nocken ausser Eingriff kommen.

### Aufgabe der Erfindung

Die Aufgabe für eine Vorrichtung zur Präsentation von Artikeln, umfassend einen Halter, der zum Einsetzen in eine Tragstruktur bestimmt ist, sowie einen mit seinem Endstück in den Halter einsteckbaren Primärträger, besteht darin, für die Primärträger eine Herstellungsart und Material vorzuschlagen, wodurch sich die Formgebungsmöglichkeiten bei günstigen Erstellungskosten erweitern.

Eine weitere Aufgabe ist, ausgehend von der Gattung der punktuellen Aufhängevorrichtung mit einem sich von Innern des Halters gegen die Mündung durch Federkraft schiebenden Deckel zum Verschliessen der Mündung bei unbestücktem Halter, für den in den Halter eingesteckten Primärträger eine erhöhte Stabilität mit möglichst geringem Spiel bei hoher Lastaufnahme zu erreichen. Zugleich muss sich das Einstecken des Primärträgers in den Halter sowie das Herausziehen servicefreundlich vornehmen lassen. Ferner ist eine solide Betriebssicherheit auch bei kräftigem, eventuell etwas verkantetem Einstossen des Primärträgers in den Halter - wie es bei eiliger Handhabung geschehen kann - zu gewährleisten. Zudem muss der in eine Tragstruktur eingesetzte Halter mit oder ohne Bestückung die hohen ästhetischen Anforderungen modernen Shopdesigns erfüllen. Schliesslich soll sich die Aufhängevorrichtung kosteneffizient in Serie herstellen und montieren lassen.

### Übersicht über die Erfindung

Die zur Präsentation von Artikeln konzipierte Vorrichtung umfasst einen an einer Tragstruktur zu befestigendem Halter, an dem ein Steckteil eines Primärträgers einhängbar ist, wobei der Primärträger mit seinem Steckteil und dem Lastenteil aus Metall und als Formgussteil hergestellt ist.

Nachfolgend werden spezielle Ausführungsformen der Erfindung definiert: Der Primärträger ist einstückig und im Aluminium-Druckgussverfahren hergestellt.

Der Halter weist einen Innenraum auf, welcher von aussen durch eine Mündung zugänglich ist. Die Vorrichtung umfasst ferner einen Primärträger, der mit seinem Steckteil durch die Mündung in den Innenraum einführbar ist. Im Innenraum ist ein von einer Feder gestützter Deckel zum selbsttätigen Verschliessen der Mündung im Zustand des unbestückten Halters angeordnet. Der Deckel wird vom durch die Mündung eingeführten, an den Deckel anstossenden Steckteil in den Innenraum bewegt, um so eine eingeschobene arretierte Endstellung des Steckteils im Halter zu erlauben. Zur Erzielung der arretierten Endstellung des Steckteils im Halter sind in seinem Innenraum Arretiermittel vorgesehen, die mit am Steckteil vorhandenen Arretiermitteln in Eingriff kommen. Der Innenraum hat Führungsbahnen, in denen sich Lagerelemente des Deckels bei seiner Verschiebung bewegen.

Die Führungsbahnen im Innenraum verlaufen ungerade, und somit kommt der Deckel bei eingeschobener arretierter Endstellung des Steckteils in eine Kipplage.

Die Führungsbahnen sind beidseits axial zur Mündung angeordnet. Die Lagerelemente am Deckel sind als Zapfen jeweils paarweise auf Achsen liegend ausgebildet.

Die Arretiermittel des Halters sind oben und unten im Innenraum angeordnet. Die Arretiermittel am Steckteil sind dazu komplementär oben und unten vorhanden. Das Steckteil hat zuvorderst eine Anschrägung, die nach unten in Richtung eines sich an das Steckteil anschliessenden Lastenteils verläuft.

Eine untere erste Führungsbahn, eine mittlere zweite Führungsbahn und eine obere dritte Führungsbahn sind vorhanden. Dazu komplementär sind die Lagerelemente am Deckel paarweise auf einer unteren ersten Achse, einer mittleren zweiten Achse und einer oberen dritten Achse positioniert. Die untere erste Führungsbahn steigt von ihrer Mündung zunächst zu einem Gipfel auf und fällt dann in Richtung des Innenraums ab, während die mittlere zweite Führungsbahn und die obere dritte Führungsbahn von ihren jeweiligen Mündungen in Richtung des Innenraums abfallen.

Die Arretiermittel im Halter umfassen eine obere erste Nocke, eine dieser in Richtung der Mündung vorgelagerte obere zweite Nocke und eine untere dritte Nocke, die der oberen zweiten Nocke in Richtung der Mündung vorgelagert ist. Die Arretiermittel am Steckteil umfassen eine obere erste Vertiefung, welche nahe der Anschrägung liegt, eine in Richtung des Lastenteils vorgelagerte obere zweite Vertiefung und eine untere Nut, welche nahe der Anschrägung liegt und zu dieser hin offen ist.

Der Halter umfasst zunächst eine erste Halbschale und eine zweite Halbschale, die gemeinsam einen Flansch und einen Hals bilden, der eine in den Innenraum führende Öffnung umrandet. Ferner hat der Halter einen am Hals sitzenden Vorsatz mit der Mündung, deren Querschnittsfläche kleiner ist als die der Öffnung.

Am Flansch sind Schraubensitze vorhanden. Der Hals und der Vorsatz besitzen zueinander komplementäre Rastkonturen, um Hals und Vorsatz miteinander verrastet zu verbinden. Der Vorsatz weist ein Plattenteil auf, von dem ein Halsrand hervorsteht.

Die Feder, welche den Deckel stützt, ruht mit einem Ende in einem im Innenraum liegenden Nest, während das andere Ende der Feder an einem Anker ansetzt, welcher auf einer Rückseite des Deckel positioniert ist.

Die obere zweite Vertiefung am Steckteil des Primärträgers ist langlochförmig. Das Lastenteil setzt mit einer verdickten umlaufenden Schulter am Steckteil an.

Im installierten Zustand kommt der Flansch auf einer Rückseite der Tragstruktur zu liegen. Der Hals ruht mit dem Vorsatz in einem Durchbruch an der Tragstruktur, und der Halsrand schliesst im Prinzip bündig mit einer Frontseite der Tragstruktur ab. Bei im Halter eingeschobener arretierter Endstellung des Steckteils deckt dessen Schulter die Vorderkante des Halsrandes ab.

Der Aufbau von Halter und Steckteil zwingt bei dessen Einführen durch die Mündung in den Innenraum des Halters sowie bei einem umgekehrten Bewegungsablauf zu einer gegenüber der Horizontalen schräg angehobenen Stellung des freien Endes des Lastenteils des Primärträgers.

### Kurzbeschreibung der beigefügten Zeichnungen

Es zeigen:
- Figur 1A: - einen kompletten Halter der erfindungsgemässen Aufhängevorrichtung, in perspektivischer Frontansicht;

- Figur 1B: - den Halter gemäss Figur 1A, in perspektivischer partieller Explosivansicht;

- Figur 2A: - den Halter gemäss Figur 1A, dem in einer Tragstruktur vorbereiteten Durchbruch angenähert,

- Figur 2B: - den Halter gemäss Figur 1A, in den Durchbruch der Tragstruktur eingesetzt, im prinzipiellen Vertikalschnitt;

- Figur 3A: - die erste und zweite Halbschale des Halters gemäss Figur 1A, in
perspektivischer Explosivansicht;

- Figur 3B: - die Anordnung gemäss Figur 3A, in gewechselter Perspektive;

- Figur 3C: - die erste Halbschale gemäss Figur 3B, in frontaler Innenansicht;

- Figur 4: - den Deckel aus Figur 1B, vergrössert, in perspektivischer Rückansicht;

- Figur 5A: - einen Primärträger der erfindungsgemässen Aufhängevorrichtung mit geradem Lastenteil und Stopper am freien Ende, in perspektivischer Draufsicht;

- Figur 5B: - den Primärträger gemäss Figur 5A, in perspektivischer Unteransicht;

- Figur 6: - einen Primärträger mit abgestuftem Lastenteil und Stopper am freien Ende, in perspektivischer Draufsicht;

- Figur 7: - einen Primärträger mit geradem Lastenteil und Zapfen daran, in perspektivischer Draufsicht;

- Figur 8: - einen Primärträger mit geradem Lastenteil und Puffern daran, in perspektivischer Draufsicht;

- Figur 9A: - einen Primärträger mit geradem Lastenteil und Lager am freien
Ende, in perspektivischer Draufsicht;

- Figur 9B: - zwei Primärträger gemäss Figur 8 mit aufgelegtem Sekundärträger
in Gestalt eines Tablars, in perspektivischer Draufsicht;

- Figur 9C: - zwei Primärträger gemäss Figur 9A mit aufgelegtem Sekundärträger in Gestalt einer Querstange, in perspektivischer Draufsicht;

- Figur 10A bis 10E: den Vorgang des Einsetzens eines Primärträgers in den in der Tragstruktur montierten Halter gemäss Figur 2B, in fünf Phasen, als Prinzipdarstellungen;

- Figur 10A: - Ausgangsphase: ein bereits schräg angehobener Primärträger ist mit seinem Steckteil auf die vom Deckel verschlossene Mündung des Halters ausgerichtet;

- Figur 10B: - Berührungsphase: die Anordnung gemäss Figur 10A, mit an dem Deckel anstossenden Steckteil;

- Figur 10C: - Partielles Eindringen: die Anordnung gemäss Figur 10B, mit partiell in den Innenraum des Halters eingeschobenem Steckteil und ausgelenktem Deckel;

- Figur 10D: - Tiefes Eindringen: die Anordnung gemäss Figur 10C, mit tief in den Innenraum des Halters eingeschobenem Steckteil und weiter ausgelenktem Deckel;

- Figur 10E: - Endphase: die Anordnung gemäss Figur 10D, mit dem Steckteil in arretierter Endstellung;

- Figur 11A: - den Primärträger gemäss Figur 5A, eingeschoben in einen im Durchbruch der Tragstruktur montierten Halter, in perspektivischer Frontansicht; und

- Figur 11B: - die Anordnung gemäss Figur 11A, in perspektivischer Rückansicht.

### Ausführungsbeispiel

Mit Bezug auf die beiliegenden Zeichnungen erfolgt nachstehend die detaillierte Beschreibung eines Ausführungsbeispiels zur erfindungsgemässen Vorrichtung. Beschrieben werden ferner die sukzessiven Bewegungsphasen beim Einsetzen eines Primärträgers in den Halter.

Für die gesamte weitere Beschreibung gilt folgende Festlegung: Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A bis 2A und 4

Die Vorrichtung besteht im wesentlichen aus einem Halter 1 mit der ersten Halbschale 11 sowie der zweiten Halbschale 12, einer Feder 17, einem Deckel 18 und einem Vorsatz 6. Die beiden anhand von Schraubenbuchsen 15 mit darin aufgenommenen Schrauben **19** zusammengefügten Halbschalen **11,12** bilden einen gemeinsamen Flansch **13,** von dem sich ein Hals **14** erstreckt, der eine in den Innenraum **20** führende Öffnung **10** des Halters **1** umrandet. Der Innenraum **20** ist von aussen durch eine Mündung **60** zugänglich. Im Innenraum **20** ist ein von einer Feder **17** gestützter Deckel **18** zum selbsttätigen Verschliessen der Mündung **60** im Zustand des unbestückten Halters **1** angeordnet. Die kegelförmige Feder **17** hat einerseits ein Nestende **177**, dem andererseits ein Frontende **178** gegenüberliegt. Der Hals **14** und der Vorsatz **6** besitzen zueinander komplementäre Rastkonturen **145,65,** um Hals **14** und Vorsatz **6** miteinander verrastend zu verbinden. Die Rastkonturen **145** am Hals **14** sind als Vorsprünge beschaffen, welche in den Rastkonturen **65** am Vorsatz **6** in Form von Freischnitten zu liegen kommen. Der am Hals **14** sitzende Vorsatz **6** hat eine Mündung **60,** deren Querschnittsfläche kleiner ist als die der Öffnung **10.** Der Vorsatz **6** weist ein Plattenteil **62** auf, von dem ein Halsrand **61** hervorsteht. Am Plattenteil **62** ist eine umlaufende Ringnut **63** vorhanden, in der ein Dichtring **64** aufgenommen ist.

Der quasi komplementär zur Öffnung **10** beschaffene Deckel **18** hat eine Frontfläche **180** und eine Rückseite **187** mit einem daran abgehenden Anker **188.** Entlang der Schmalseite verläuft am unteren Rand des Deckels **18** eine erste Achse **A1**, an die beidseits je ein erster Zapfen **183** ansetzt. Am oberen Rand des Deckels **18** verläuft entlang der Schmalseite eine dritte Achse **A3**, die beidseits je einen dritten Zapfen **185** besitzt. Zwischen der ersten Achse **A1** und der dritten Achse **A3** verläuft dazu parallel auf Höhe des Ankers **188** eine zweite Achse **A2,** die beidseits mit einem zweiten Zapfen **18**4 abschliesst.

In der Tragstruktur **9** mit deren Frontseite **91** und Rückseite **92** ist ein zum Vorsatz **6** komplementärer Durchbruch **90** vorhanden. Am Flansch **13** sind Schraubensitze **130** vorhanden, die zur Aufnahme von Schrauben **99** dienen, mittels denen der Halter **1** an der Tragstruktur **9** befestigbar ist.

### Figuren 2B bis 3C

Im Innenraum **20** ist eine untere erste Bahn **3,** eine mittlere zweite Bahn **4** und eine obere dritte Bahn **5** vorhanden, wobei die Bahnen **3-5** beidseits axial zur Mündung **60** in der ersten Halbschale **11** und der zweiten Halbschale **12** verlaufen. Die dazu komplementären Lagerelemente in Form von am Deckel **18** vorhandenen Zapfen **183-185** sind paarweise auf der unteren ersten Achse **A1,** der mittleren zweiten Achse **A2** und der oberen dritten Achse **A3** positioniert. Bei der Verschiebung des Deckels **18** bewegen sich die Zapfen **183-185** des Deckels **18** in den Bahnen **3-5**. Die erste Bahn **3** steigt von ihrer Mündung **31** zunächst zu einem Gipfel **32** auf und fällt dann in Richtung des Innenraums **20** ab, während die zweite Bahn **4** und die dritte Bahn 5 von ihren jeweiligen Mündungen **41,51** in Richtung des Innenraums **20** abfallen. Am Ende haben die Bahnen **3-5** je einen Totpunkt **30,40,50**.

Die im Innenraum **20** des Halters **1** oben und unten angeordneten Arretiermittel haben die Form einer oberen ersten Nocke **21**, einer dieser in Richtung der Mündung **60** vorgelagerten oberen zweiten Nocke **22** und einer unteren dritten Nocke **23**, die der oberen zweiten Nocke **22** in Richtung der Mündung **60** vorgelagert ist. Die Nocken **21-23** sind an der zweiten Halbschale **12** vorhanden, wobei den jeweiligen Nocken **21-23,** an der ersten Halbschale **11** jeweils eine komplementäre Mulde **24-26** gegenüberliegt, in denen die Nocken **21-23** zu liegen kommen. Die erste Nocke **21** ragt in die erste Mulde **24,** die zweite Nocke **22** ragt in die zweite Mulde **25** und die dritte Nocke **23** ragt in die dritte Mulde **26**. Zwischen der ersten Nocke **21** und der zweiten Nocke **22** an der zweiten Halbschale **12** sowie zwischen der ersten Mulde **24** und der zweiten Mulde **25** an der ersten Halbschale **11** erstreckt sich in den Innenraum **20** eine Erhebung in Form einer Leitplanke **28**.

In der ersten Halbschale **11** ist zwischen den beiden oberen Schraubenbuchsen **15** und benachbart zur unteren Schraubenbuchse **15** an der Innenseite - zum Innenraum **20** hin - jeweils eine Positionierkontur **16** in Form eines Lochs vorhanden. In der zweiten Halbschale **12** ist zwischen den beiden oberen Schraubenbuchsen **15** und benachbart zur unteren Schraubenbuchse **15** an der Innenseite-wiederum zum Innenraum **20** hin - jeweils eine Positionierkontur **16** in Form eines Vorsprungs vorhanden. Bei zusammengefügten Halbschalen **11,12** kommt der Vorsprung im jeweiligen Loch zu liegen, so dass die Positionierkonturen **16** komplementär ineinandergreifen.

Die Feder **17**, welche den Deckel **18** stützt, ruht mit ihrem Nestende **177** in einem im Innenraum **20** liegenden Nest **27**, während das Frontende **178** der Feder **17** am Anker **188** ansetzt, welcher von der Rückseite **187** des Deckels **18** absteht.

Im installierten Zustand der Haltevorrichtung liegt der Flansch **13** auf der Rückseite **92** der Tragstruktur **9** an. Der Hals **14** hat an seinem freien Ende eine Schulter **146**, die dem Anschlag des Vorsatzes **6** dient. Der Hals **14** mit dem Vorsatz **6** ruht in einem Durchbruch **90** an der Tragstruktur **9**, und der Halsrand **61** schliesst im Prinzip bündig mit der Frontseite **91** der Tragstruktur **9** ab. Der in der Ringnut **63** sitzende Dichtring **64** sorgt bei an der Tragstruktur **9** montiertem Halter **1** innerhalb des Durchbruchs **90** für einen spielfreien Sitz zwischen Schulter **14** und daran befestigtem Vorsatz **6**.

### Figuren 5A bis 9C

Der Primärträger **7** hat jeweils ein Steckteil **70**, welches zum Einführen durch die Mündung **60** in den Innenraum **20** des Halters **1** bestimmt ist. Das Steckteil **70** ist an seinem freien Ende mit einer Anschrägung **74** versehen, die nach unten in Richtung eines sich an das Steckteil **70** anschliessenden Lastenteils **75** verläuft. Am Steckteil **70** sind Arretiermittel vorhanden in Gestalt einer oberen ersten Vertiefung **71,** welche nahe der Anschrägung **74** liegt, einer in Richtung des Lastenteils **75** vorgelagerten oberen zweiten Vertiefung **72** und einer unteren Nut **73,** welche nahe der Anschrägung **74** liegt und zu dieser hin offen ist. Die obere zweite Vertiefung **72** am Steckteil **70** des Primärträgers **7** ist langlochförmig. Die Arretiermittel **71-73** am Steckteil **70** sind komplementär zu den Arretiermitteln **21-23** des Halters **1** beschaffen. Das Lastenteil **75** setzt mit einer verdickten umlaufenden Schulter **750** am Steckteil **70** an.

Die Lastenteile **75** der Primärträger **7** können in unterschiedlicher Gestalt beschaffen sein, wie z.B. als gerader Abhängearm bzw. gestufter Abhängearm, mit je einem am freien Ende vorhandenen Stopper **79,** oder als Konsolenträger für einen Sekundärträger **8** in Form eines Tablars **82,** wobei Puffer **77** als Auflage für ein Glastablar dienen bzw. Zapfen **78** bei einem Holztablar einsetzbar sind. In einer weiteren Ausgestaltung ist der Primärträger **7** am freien Ende des Lastenteils **75** mit einem Lager **76** versehen, das der Aufnahme des Sekundärträgers **8** in Form einer Querstange **81** dient. Sofern Sekundärträger **8** verwendet werden, kommen zwei Primärträger **7** parallel beabstandet zum Einsatz. Der Primärträger **7** mit seinem Steckteil **70** und dem Lastenteil **75** ist vorteilhaft im Aluminium-Druckgussverfahren hergestellt und vorzugsweise einstückig.

### Figuren 10A bis 10E

In der Ausgangsphase ist ein schräg angehobener Primärträger **7** mit dem Steckteil **70** auf die vom Deckel **18** verschlossene Mündung **60** des Halters **1** ausgerichtet. Die Feder **17** steht unter leichter Vorspannung, so dass der Deckel **18** mit seiner Frontfläche **180** quasi gegen den inneren Halsrand **61** des Vorsatzes **6** gedrückt wird und dort anliegt. Die Lagerelemente **183-185** des Deckels **18** sind in den Bahnen **3-5** geführt und liegen dabei nahe den Mündungen **31,41,51.**

Bei der Berührungsphase stösst das Steckteil **70** des Primärträgers **7** am Deckel **18** an, wobei sich dessen Lage noch nicht verändert hat.

Beim partiellen Eindringen ist der Primärträger **7** mit seinem Steckteil **70** teilweise in den Innenraum **20** des Halters **1** eingeführt, und der Deckel **18** hat sich vom durch die Mündung **60** eingeführten und an den Deckel **18** anstossenden Steckteil **70** in den Innenraum **20** bewegt. Durch den Verlauf der Führungsbahnen **3-5** und die Anschrägung **74** am Steckteil **70** ist der obere Teil des Deckels **18** weiter in den Innenraum **20** gefahren, wie der untere Teil des Deckels **18**. Die Feder **17** ist unter grösserer Vorspannung und verläuft zwischen dem am Nest **27** sitzenden Nestende **177** und dem am Anker **88** sitzenden Frontende **178.** Die erste Vertiefung **71** und die zweite Vertiefung **72** am Steckteil **70** liegen im Innenraum **20**, die dritte Vertiefung **73** am Steckteil **70** ist ausserhalb des Innenraums 20, wobei die Vertiefungen **71-73** den Arretiermitteln **21-23** bereits angenähert sind.

Bei tief in den Innenraum **20** des Halters **1** eingeschobenem Steckteil **70** des Primärträgers **7** ist der Deckel **18** noch weiter ausgelenkt und die Feder **17** unter noch grösserer Vorspannung. Die Schulter **750** am Steckteil **70** schlägt am oberen Halsrand **61** des Vorsatzes **6** an, und die dritte Nocke **23** ist in die Vertiefung **73** des Steckteils **70** gefahren. Die erste Vertiefung **71** am Steckteil **70** liegt der ersten Nocke **21** im Innenraum **20** und die zweite Vertiefung **72** am Steckteil **70** liegt der zweiten Nocke **22** im Innenraum **20** quasi gegenüber. Der Aufbau von Halter **1** und Steckteil **70** zwingt bei dessen Einführen durch die Mündung **60** in den Innenraum **20** des Halters **1** sowie bei einem umgekehrten Bewegungsablauf zu einer gegenüber der Horizontalen schräg angehobenen Stellung des freien Endes des Lastenteils **75** des Primärträgers **7**.

Bei arretierter Endstellung des Primärträgers **7** hat sich der Deckel **18** vom durch die Mündung **60** eingeführten, an den Deckel **18** anstossenden Steckteil **70** in den Innenraum **20** bewegt, um eine eingeschobene arretierte Endstellung des Steckteils **70** im Halter **1** zu erlauben. Die Feder **17** ist weiterhin unter grosser Vorspannung. Die Bahnen **3-5** im Innenraum **20** verlaufen ungerade, und somit kommt der Deckel **18** bei eingeschobener arretierter Endstellung des Steckteils **70** in eine Kipplage. Das Lastenteil **75** wird abgesenkt, so dass die im Innenraum **20** vorhandenen Arretiermittel **21-23** mit den am Steckteil **70** vorhandenen Arretiermitteln **71-73** in Eingriff kommen. Die Lagerelemente **183-185** des Deckels **18** sind in den Bahnen **3-5** geführt und liegen dabei nahe den Totpunkten **30,40,50.** Die an den beiden Halbschalen **11,12** vorhandene Leitplanke **28** bewirkt, dass in diesem Bereich der Innenraum **20** verengt ist und dadurch das Steckteil **70** in seiner bestimmungsgemässen Endstellung auch seitenstabil im Halter **1** aufgenommen ist. Die Schulter **750** des Steckteils **70** deckt die Vorderkante vom Halsrand **61** ab.

### Figuren 11A und 11B

Der Primärträger **7** ist mit seinem Steckteil **70** vollständig im Halter **1** eingeschoben und erstreckt sich mit seinem Lastenteil **75** von der Frontseite **91** in den Raum. Der Halsrand **61** des Vorsatzes **6** wird von der zur Frontseite **91** gegenüberliegenden Schulter **750** des Steckteils **70** verdeckt. Der Halter **1** ist im Durchbruch **90** der Tragstruktur **9** montiert, wobei der Flansch **13** an der Rückseite **92** anliegt.

## Patentansprüche

1. Vorrichtung zur Präsentation von Artikeln, mit einem an einer Tragstruktur (**9**) zu befestigendem Halter (**1**), an dem ein Steckteil (**70**) eines Primärträgers (**7**) einhängbar ist, **dadurch gekennzeichnet, dass** der Primärträger (**7**) mit seinem Steckteil (**70**) und dem Lastenteil (**75**) aus Metall und als Formgussteil hergestellt ist.

2. Vorrichtung nach Anspruch 1, **dadurch gekennzeichnet, dass** der Primärträger (**7**) einstückig und im Aluminium-Druckgussverfahren hergestellt ist.

3. Vorrichtung nach einem der Ansprüche 1 und 2, **dadurch gekennzeichnet, dass**
a) der Halter (**1**) einen Innenraum (**20**) aufweist, der von aussen durch eine Mündung (**60**) zugänglich ist;
b) der Primärträger (**7**) mit seinem Steckteil (**70**) durch die Mündung (**60**) in den Innenraum (**20**) einführbar ist;
c) im Innenraum (**20**) ein von einer Feder (**17**) gestützter Deckel (**18**) zum selbsttätigen Verschliessen der Mündung (**60**) im Zustand des unbestückten Halters (**1**) angeordnet ist und der Deckel (**18**) vom durch die Mündung (**60**) eingeführten, an den Deckel (**18**) anstossenden Steckteil (**70**) sich in den Innenraum (**20**) bewegt, um eine eingeschobene arretierte Endstellung des Steckteils (**70**) im Halter (**1**) zu erlauben;
d) zur Erzielung der arretierten Endstellung des Steckteils (**70**) im Halter (**1**) in seinem Innenraum (**20**) Arretiermittel (**21-23**) vorgesehen sind, die mit am Steckteil (**70**) vorhandenen Arretiermitteln (**71-73**) in Eingriff kommen; und
e) der Innenraum (**20**) Führungsbahnen (**3-5**) hat, in denen sich Lagerelemente (**183-185**) des Deckels (**18**) bei seiner Verschiebung bewegen.

4. Vorrichtung nach einem der Ansprüche 1 bis 3, **dadurch gekennzeichnet, dass** die Führungsbahnen (3-5) im Innenraum (20) ungerade verlaufen und somit der Deckel (18) bei eingeschobener arretierter Endstellung des Steckteils (70) in eine Kipplage kommt.

5. Vorrichtung (**1**) nach einem der Ansprüche 1 bis 4, **dadurch gekennzeichnet, dass**
a) die Führungsbahnen (**3-5**) beidseits axial zur Mündung (**60**) angeordnet sind;
und
b) die Lagerelemente (**183-185**) am Deckel (**18**) als Zapfen (**183-185**) jeweils paarweise auf Achsen (**A1-A3**) liegend ausgebildet sind.

6. Vorrichtung nach einem der Ansprüche 1 bis 5, **dadurch gekennzeichnet, dass**
a) die Arretiermittel (**21-23**) des Halters (**1**) oben und unten im Innenraum (**20**) angeordnet sind;
b) die Arretiermittel (**71-73**) am Steckteil (**70**) dazu komplementär oben und unten vorhanden sind; und
c) das Steckteil (**70**) zuvorderst eine Anschrägung (**74**) hat, die nach unten in Richtung eines sich an das Steckteil (**70**) anschliessenden Lastenteils (**75**) verläuft.

7. Vorrichtung nach einem der Ansprüche 1 bis 6, **dadurch gekennzeichnet, dass**
a) eine untere erste Führungsbahn (**3**), eine mittlere zweite Führungsbahn (**4**) und eine obere dritte Führungsbahn (**5**) vorhanden sind; und
b) dazu komplementär die Lagerelemente (**183-185**) am Deckel (**18**) paarweise auf einer unteren ersten Achse (**A1**), einer mittleren zweiten Achse (**A2**) und einer oberen dritten Achse (**A3**) positioniert sind; wobei
c) die untere erste Führungsbahn (**3**) von ihrer Mündung (**31**) zunächst zu einem Gipfel (**32**) aufsteigt und dann in Richtung des Innenraums (**20**) abfällt, während die mittlere zweite Führungsbahn (**4**) und die obere dritte Führungsbahn (**5**) von ihren jeweiligen Mündungen (**41,51**) in Richtung des Innenraums (**20**) abfallen.

8. Vorrichtung nach einem der Ansprüche 1 bis 7, **dadurch gekennzeichnet, dass**
a) die Arretiermittel (**21-23**) im Halter (**1**) eine obere erste Nocke (**21**), eine dieser in Richtung der Mündung (**60**) vorgelagerte obere zweite Nocke (**22**) und eine untere dritte Nocke (**23**), die der oberen zweiten Nocke (**22**) in Richtung der Mündung (**60**) vorgelagert ist, umfassen; und
b) die Arretiermittel (**71-73**) am Steckteil (**70**) eine obere erste Vertiefung (**71**), welche nahe der Anschrägung (**74**) liegt, eine in Richtung des Lastenteils (**75**) vorgelagerte obere zweite Vertiefung (**72**) und eine untere Nut (**73**), welche nahe der Anschrägung (**74**) liegt und zu dieser hin offen ist, umfassen.

9. Vorrichtung nach einem der Ansprüche 1 bis 8, **dadurch gekennzeichnet, dass** der Halter (**1**) umfasst:
a) eine erste Halbschale (**11**) und eine zweite Halbschale (**12**), die gemeinsam einen Flansch (**13**) und einen Hals (**14**) bilden, der eine in den Innenraum (**20**) führende Öffnung (**10**) umrandet; und
b) einen am Hals (**14**) sitzenden Vorsatz (**6**) mit der Mündung (**60**), deren Querschnittsfläche kleiner ist als die der Öffnung (**10**).

10. Vorrichtung (**1**) nach einem der Ansprüche 1 bis 9, **dadurch gekennzeichnet, dass**
a) am Flansch (**13**) Schraubensitze (**130**) vorhanden sind;
b) der Hals (**14**) und der Vorsatz (**6**) zueinander komplementäre Rastkonturen (**145,65**) besitzen, um Hals (**14**) und Vorsatz (**6**) miteinander verrastet zu verbinden; und
c) der Vorsatz (**6**) ein Plattenteil (**62**) aufweist, von dem ein Halsrand (**61**) hervorsteht.

11. Vorrichtung (**1**) nach einem der Ansprüche 1 bis 10, **dadurch gekennzeichnet, dass** die Feder (**17**), welche den Deckel (**18**) stützt mit einem Ende in einem im Innenraum (**20**) liegenden Nest (**27**) ruht, während das andere Ende der Feder (**17**) an einem Anker (**188**) ansetzt, welcher auf einer Rückseite (**187**) des Deckels (**18**) positioniert ist.

12. Vorrichtung (**1**) nach einem der Ansprüche 1 bis 11, **dadurch gekennzeichnet, dass**
a) die obere zweite Vertiefung (**72**) am Steckteil (**70**) des Primärträgers (**7**) langlochförmig ist; und
b) das Lastenteil (**75**) mit einer verdickten umlaufenden Schulter (**750**) am Steckteil (**70**) ansetzt.

13. Vorrichtung (**1**) nach einem der Ansprüche 1 bis 12, **dadurch gekennzeichnet, dass** im installierten Zustand:
a) der Flansch (**13**) auf einer Rückseite (**92**) der Tragstruktur (**9**) zu liegen kommt;
b) der Hals (**14**) mit dem Vorsatz (**6**) in einem Durchbruch (**90**) an der Tragstruktur (**9**) ruht und der Halsrand (**61**) im Prinzip bündig mit einer Frontseite (**91**) der Tragstruktur (**9**) abschliesst; und
c) bei im Halter (**1**) eingeschobener arretierter Endstellung des Steckteils (**70**) dessen Schulter (**750**) die Vorderkante des Halsrandes (**61**) abdeckt.

14. Vorrichtung (**1**) nach einem der Ansprüche 1 bis 13, **dadurch gekennzeichnet, dass** der Aufbau von Halter (**1**) und Steckteil (**70**) bei dessen Einführen durch die Mündung (**60**) in den Innenraum (**20**) des Halters (**1**) sowie bei einem umgekehrten Bewegungsablauf zu einer gegenüber der Horizontalen schräg angehobenen Stellung des freien Endes des Lastenteils (**75**) des Primärträgers (**7**) zwingt.
